# EUROPÄISCHE PATENTSCHRIFT

(11) **EP 0 941 530 B1**
(45) Veröffentlichungstag und Bekanntmachung des Hinweises auf die Patenterteilung: **20.02.2002**
(21) Anmeldenummer: 97953691.9
(22) Anmeldetag: 21.11.1997
(51) Int. Cl.: G08B 13/24, B65G 47/31

(54) **VERFAHREN UND VORRICHTUNG ZUR HERSTELLUNG VON DEAKTIVIERBAREN SICHERUNGSELEMENTEN**
PROCESS AND DEVICE FOR PRODUCING DEACTIVATABLE ANTI-THEFT DEVICES
PROCEDE ET DISPOSITIF DE PRODUCTION D'ELEMENTS ANTIVOL DESACTIVABLES

(30) Priorität: 06.12.1996 DE 19650777
(43) Veröffentlichungstag der Anmeldung: 15.09.1999
(73) Patentinhaber: Meto International GmbH, 69434 Hirschhorn/Neckar (DE)
(72) Erfinder: DUSCHEK, Detlef, D-64759 Sensbachtal (DE); KLASSEN, Gordon, Duarte, CA 91010 (US)
(74) Vertreter: Menges, Rolf, Dipl.-Ing.
(86) Internationale Anmeldenummer: EP9706535
(87) Internationale Veröffentlichungsnummer: WO9825246

(56) Entgegenhaltungen:
- EP-A- 0 206 985
- EP-A- 0 446 910
- EP-A- 0 578 992
- DE-A- 4 239 846
- GB-A- 2 001 029
- US-A- 5 419 677
- US-A- 5 602 528

## Beschreibung

Die Erfindung betrifft ein Verfahren und eine Vorrichtung zur Herstellung von deaktivierbaren Sicherungselementen für die elektronische Artikelsicherung, wobei ein Sicherungselement aus einem weichmagnetischen Streifen vorgegebener Länge, der bei Anlegen eines magnetischen Wechselfeldes zur Abgabe eines charakteristischen Signals angeregt wird, und Abschnitten definierter Länge eines halbhart- oder hartmagnetischen Materials besteht, wobei die Abschnitte bezüglich des weichmagnetischen Streifens derart angeordnet sind, daß sie im Sättigungszustand das charakteristische Signal des weichmagnetischen Streifens unterbinden.

In zunehmendem Maße werden die Waren in Kaufhäusern und Lagern elektronisch gegen Diebstahl gesichert. Eine Möglichkeit der elektronischen Diebstahlsicherung besteht darin, an den Waren Streifenelemente, also längliche, weichmagnetische Metallstücke (z.B. VITROVAC der Firma Vacuumschmelze), anzubringen. Diese Streifenelemente lösen in entsprechenden Überwachungssystemen, die üblicherweise im Ausgangsbereich der gesicherten Einrichtung angeordnet sind, einen Alarm aus.

Grob läßt sich die elektronische Artikelsicherung folgendermaßen beschreiben: Ein Überwachungssystem weist eine Sende- und eine Empfangsvorrichtung auf. Die Sendevorrichtung sendet ein Abfragesignal in eine Überwachungszone aus. Durch dieses Abfragesignal wird das Streifenelement zur Aussendung eines Antwortsignals angeregt, das von der Empfangsvorrichtung detektiert und identifiziert wird. Das Auftreten eines Antwortsignals wird nämlich mit dem unerlaubten Passieren eines elektronisch gesicherten Artikels durch die Abfragezone gleichgesetzt, und der Alarm wird ausgelöst. Ein Beispiel für ein entsprechendes Überwachungssystem ist in der EP 0 123 586 A1 beschrieben.

Das Auslösen eines Alarms soll selbstverständlich nicht mehr stattfinden, sobald ein Kunde die Ware ordnungsgemäß erworben hat. Um dieser Anforderung zu genügen, sind die Streifenelemente deaktivierbar ausgebildet. Eine Deaktivierung wird dadurch erreicht, daß bezüglich des weichmagnetischen Streifens Abschnitte eines halbhart- oder hartmagnetischen Materials angeordnet sind, die eine Reaktion des Sicherungselementes auf das Abfragesignal hin unterbinden, sobald das halbhart- oder hartmagnetische Material durch Anlegen eines entsprechend hohen magnetischen Feldes in die Sättigung getrieben worden ist.

Die DE 42 39 846 A zeigt einen Stand der Technik, welcher dem Oberbegriff der unabhängigen Patentansprüche 1 und 4 entspricht. Bei diesem Stand der Technik wird zur Herstellung von Diebstahlsicherungsetiketten auf ein hartmagnetisches Metallband eine Deckschicht aufgeklebt, mit der das Metallband nach dem Zerteilen an einer wellenartig verformten Trägerfolie befestigt wird, die schließlich glatt gezogen wird, so daß die Stücke aus Deckschicht und hartmagnetischem Metallband im Abstand voneinander auf der Trägerfolie haften bleiben.

Der Erfindung liegt die Aufgabe zugrunde, ein Verfahren und eine Vorrichtung vorzuschlagen, die es erlauben, die deaktivierbaren Streifenelemente kostengünstig zu fertigen.

Bezüglich des Verfahrens wird die Aufgabe dadurch gelöst, daß ein Endlosstreifen aus halbhart- oder hartmagnetischem Material ohne Deckschicht bereitgestellt und in die einzelnen Abschnitte definierter Länge unterteilt wird, daß die Abschnitte definierter Länge mittels eines Förderbandes weitergeleitet werden, deren Geschwindigkeit größer ist als die Geschwindigkeit, mit der der Endlosstreifen bereitgestellt wird, wobei die Relativgeschwindigkeit so bemessen ist, daß ein gewünschter Abstand zwischen zwei aufeinanderfolgenden Abschnitten erzielt wird, und daß ein weichmagnetischer Endlosstreifen mit den voneinander beabstandeten Abschnitten aus halbhart- oder hartmagnetischem Material verbunden wird. Eine wesentliche Verbesserung des erfindungsgemäßen Verfahrens besteht darin, daß es eine kontinuierliche Fertigung von deaktivierbaren Sicherungselementen ermöglicht.

Gemäß einer vorteilhaften Weiterbildung des erfindungsgemäßen Verfahrens ist vorgesehen, daß auf die voneinander beabstandeten Abschnitte aus halbhart- oder hart-magnetischem Material ein Verbundmaterial aufgetragen wird und daß der weichmagnetische Endlosstreifen auf die entgegengesetzte Seite der halbhart- oder hartmagnetischen Abschnitte aufgebracht wird. Möglich ist es selbstver-ständlich auch, daß der weichmagnetische Endlosstreifen direkt mit den Abschnitten aus halbhart- oder hart-magnetischem Material verbunden wird.

Eine Ausgestaltung hinsichtlich des erfindungsgemäßen Verfahrens schlägt vor, daß das erstellte Bandmaterial aufgewickelt wird. Gemäß einer alternativen Lösung wird das Bandmaterial mit den deaktivierbaren Sicherungsstreifen in einzelne die Sicherungselemente tragende Abschnitte unterteilt.

Die Aufgabe wird bezüglich der erfindungsgemäßen Vorrichtung dadurch gelöst, daß eine Vorratsrolle vorgesehen ist, von der ein halbhart- oder hartmagnetischer Endlosstreifen ohne Deckschicht abgewickelt wird, daß eine Schneidestation vorgesehen ist, die den halbhart- oder hartmagnetischen Endlosstreifen in einzelne Abschnitte einer vorgegebenen Länge unterteilt, daß ein Förderband vorgesehen ist, das eine höhere Geschwindigkeit aufweist, als die Geschwindigkeit, mit der der halbhart- oder hartmagnetische Endlosstreifen bereitgestellt wird, so daß die aufeinanderfolgenden Abschnitte aus halbhart- oder hartmagnetischem Material den gewünschten Abstand voneinander haben, und daß eine Vorratsrolle vorgesehen ist, von der ein weichmagnetischer Endlosstreifen abgewickelt wird, der mit den halbhart- oder hartmagnetischen Abschnitten zu einem Bandmaterial verbunden wird.

Gemäß einer kostengünstigen Weiterbildung der erfindungsgemäßen Vorrichtung handelt es sich bei dem Förderband um ein Förderband, bezüglich dessen eine Vakuumquelle derart angeordnet ist, daß die einzelnen Abschnitte aus halbhart- oder hartmagnetischem Material im gewünschten Abstand voneinander auf dem Förderband fixiert werden.

Da die bearbeiteten Materialien magnetisch sind, schlägt eine alternative Ausgestaltung vor, daß es sich bei dem Förderband um ein Förderband handelt, bezüglich dessen zumindest ein Magnet derart angeordnet ist, daß die einzelnen Abschnitte aus halbhart- oder hart-magnetischem Material im gewünschten Abstand voneinander auf dem Förderband fixiert werden.

Als günstig hat es sich herausgestellt, wenn das fertige Bandmaterial, bestehend aus zusammenhängenden deaktivierbaren Streifenelementen, anschließend auf eine Speicherrolle aufgewickelt wird.

Die Erfindung wird anhand der nachfolgenden Figuren näher erläutert. Es zeigt:
Fig. 1: einen Längsschnitt durch eine vorteilhafte Ausführungsform der erfindungsgemäßen Vorrichtung und
Fig. 2: eine Draufsicht auf das fertige Bandmaterial.

Fig. 1 zeigt einen Längsschnitt durch eine vorteilhafte Ausführungsform der erfindungsgemäßen Vorrichtung. Der Endlosstreifen 4 aus halbhart- oder hartmagnetischem Material wird von einer Vorratsrolle 5 abgewickelt und in der Schneidestation 6 in Abschnitte 3 einer gewünschten Länge unterteilt. Die Abschnitte 3 werden anschließend von einem Förderband 7 übernommen und weiter in Maschinenlaufrichtung transportiert. Im gezeigten Fall handelt es sich bei dem Förderband 7 um ein Förderband mit Luftlöchern. Bezüglich des Förderbandes 7 ist eine Vakuumquelle 8 angeordnet, die die einzelnen Abschnitte 3 des halbhart- oder hartmagnetischen Materials auf einer gewünschten Position des laufenden Förderbandes fixiert. Da erfindungsgemäß das Förderband 7 eine größere Geschwindigkeit hat als die rotierenden Schneidezylinder der Schneidestation 6, haben die einzelnen Abschnitte 3 aus halbhart- oder hart-magnetischem Material auf dem Förderband einen gewissen Abstand zueinander. Der Abstand selbst ist über die Relativgeschwindigkeit zwischen Schneidestation 6 und dem Förderband 7 beliebig einstellbar.

Im hinteren Bereich des Förderbandes 7 wird auf die voneinander beabstandeten Abschnitte 3 ein Verbundmaterial 16 aufgeklebt. Die über das Verbundmaterial 16 miteinander verbundenen Abschnitte 3 werden anschließend in der Beschichtungs- oder Laminierstation 12 mit einem weichmagnetischen Endlosstreifen 15 verklebt. Der weichmagnetische Endlosstreifen 15 wird von der Vorratsrolle 11 abgewickelt. Das fertige Bandmaterial 13 wird dann auf die Speicherrolle 14 aufgewickelt.

In Fig. 2 ist eine Draufsicht auf das fertige Bandmaterial 13 dargestellt. Das Bandmaterial 13 besteht aus einem weichmagnetischen Endlosstreifen 2, auf dem halbhart- oder hartmagnetische Abschnitte 3 in einem gewünschten Abstand voneinander angeordnet sind.

### Bezugszeichenliste

1 Sicherungselement
2 weichmagnetischer Streifen
3 halbhart- oder hartmagnetischer Abschnitt
4 Endlosstreifen aus halbhart- oder hartmagnetischem Material
5 Vorratsrolle für halbhart- oder hartmagnetischen Endlosstreifen
6 Schneidestation
7 Förderband
8 Quelle
9 Vorratsrolle mit Verbundmaterial
10 Klebstoffzuführvorrichtung
11 Vorratsrolle für weichmagnetisches Material
12 Verbindestation
13 Bandmaterial
14 Speicherrolle für Bandmaterial
15 weichmagnetischer Endlosstreifen
16 Verbundmaterial

## Patentansprüche

1. Verfahren zur Herstellung von deaktivierbaren Sicherungselementen für die elektronische Artikelsicherung, das aus einem weichmagnetischen Streifen vorgegebener Länge, der bei Anlegen eines magnetischen Wechselfeldes zur Abgabe eines charakteristischen Signals angeregt wird, und Abschnitten definierter Länge eines halbhart- oder hartmagnetischen Materials besteht, wobei die Abschnitte bezüglich des weichmagnetischen Streifens derart angeordnet sind, daß sie im Sättigungszustand das charakteristische Signal des weichmagnetischen Streifens unterbinden,
**dadurch gekennzeichnet,**
**daß** ein Endlosstreifen (4) aus halbhart- oder hartmagnetischem Material ohne Deckschicht bereitgestellt und in die einzelnen Abschnitte (3) definierter Länge unterteilt wird,
**daß** die Abschnitte (3) definierter Länge mittels eines Förderbandes (7) weitergeleitet werden, deren Geschwindigkeit größer ist als die Geschwindigkeit, mit der der Endlosstreifen (4) bereitgestellt wird, wobei die Relativgeschwindigkeit so bemessen ist, daß ein gewünschter Abstand zwischen zwei aufeinanderfolgenden Abschnitten (3) erzielt wird, und
**daß** ein weichmagnetischer Endlosstreifen (15) mit den voneinander beabstandeten Abschnitten (3) aus halbhart- oder hartmagnetischem Material verbunden wird.

2. Verfahren nach Anspruch 1,
**dadurch gekennzeichnet,**
**daß** auf die voneinander beabstandeten Abschnitte (3) aus halbhart- oder hartmagnetischem Material ein Verbundmaterial (16) aufgetragen wird und
**daß** der weichmagnetische Endlosstreifen (15) auf die entgegengesetzte Seite der halbhart- oder hartmagnetischen Abschnitte (3) aufgebracht wird.

3. Verfahren nach Anspruch 1 oder 2,
**dadurch gekennzeichnet,**
**daß** das erstellte Bandmaterial (13) aufgewickelt wird.

4. Vorrichtung zur Herstellung von deaktivierbaren Sicherungselementen für die elektronische Artikelsicherung, das aus einem weichmagnetischen Streifen vorgegebener Länge, der bei Anlegen eines magnetischen Wechselfeldes zur Abgabe eines charakteristischen Signals angeregt wird, und Abschnitten definierter Länge eines halbhart- oder hartmagnetischen Materials besteht, wobei die Abschnitte bezüglich des weichmagnetischen Streifens derart angeordnet sind, daß sie im Sättigungszustand das charakteristische Signal des weichmagnetischen Streifens unterbinden,
**dadurch gekennzeichnet,**
**daß** eine Vorratsrolle (5) vorgesehen ist, von der ein halbhart- oder hartmagnetischer Endlosstreifen (4) ohne Deckschicht abgewickelt wird,
**daß** eine Schneidestation (6) vorgesehen ist, die den halbhart- oder hartmagnetischen Endlosstreifen (4) in einzelne Abschnitte (3) einer vorgegebenen Länge unterteilt,
**daß** ein Förderband (7) vorgesehen ist, das eine höhere Geschwindigkeit aufweist, als die Geschwindigkeit, mit der der halbhart- oder hartmagnetische Endlosstreifen (4) bereitgestellt wird, so daß die aufeinanderfolgenden Abschnitte (3) aus halbhart- oder hartmagnetischem Material den gewünschten Abstand voneinander haben, und
**daß** eine weitere Vorratsrolle (11) vorgesehen ist, von der ein weichmagnetische Endlosstreifen (15) abgewickelt wird, der mit den halbhart- oder hartmagnetischen Abschnitten (3) zu einem Bandmaterial (13) verbunden wird.

5. Vorrichtung nach Anspruch 4,
**dadurch gekennzeichnet,**
**daß** es sich bei dem Förderband (7) um ein Förderband handelt, bezüglich dessen eine Vakuumquelle (8) derart angeordnet ist, daß die einzelnen Abschnitte (3) aus halbhart- oder hartmagnetischem Material im gewünschten Abstand voneinander auf dem Förderband fixiert werden.

6. Vorrichtung nach Anspruch 4,
**dadurch gekennzeichnet,**
**daß** es sich bei dem Förderband (7) um ein Förderband handelt, bezüglich dessen zumindest ein Magnet (8) derart angeordnet ist, daß die einzelnen Abschnitte (3) aus halbhart- oder hartmagnetischem Material im gewünschten Abstand voneinander auf dem Förderband fixiert werden.

7. Vorrichtung nach Anspruch 6,
**dadurch gekennzeichnet,**
**daß** eine Speicherrolle (14) vorgesehen ist, auf die das Bandmaterial (13) aufgewickelt wird.

## Claims

1. A method of manufacturing deactivatable security elements for electronic article surveillance, said elements being comprised of a soft magnetic strip material of predetermined length which is excited into emitting a characteristic signal on the application of an alternating magnetic field, and of sections of defined length of a semi-hard or hard magnetic material, said sections being arranged with respect to the soft magnetic strip such that they suppress the characteristic signal of the soft magnetic strip when saturated,
**characterized by** the steps of providing a continuous strip (4) of a semi-hard or hard magnetic material without overlayer and dividing the strip into the individual sections (3) of defined length,
conveying said sections (3) of defined length by means of a conveyor belt (7) traveling at a speed exceeding the speed at which the continuous strip (4) is made available, with the relative speed being designed in such a way that a desired distance between two succeeding sections (3) is obtained, and
joining a soft magnetic continuous strip (15) to the sections (3) of semi-hard or hard magnetic material arranged in spaced relationship to each other.

2. The method as claimed in claim 1,
**characterized by** the steps of applying to the spaced sections (3) of semi-hard or hard magnetic material a composite material (16), and
placing the soft magnetic continuous strip (15) on the opposite side of the semi-hard or hard magnetic sections (3).

3. The method as claimed in claim 1 or 2,
**characterized by** the step of winding up the thus prepared web material (13).

4. A device for manufacturing deactivatable security elements for electronic article surveillance, said elements being comprised of a soft magnetic strip material of predetermined length which is excited into emitting a characteristic signal on the application of an alternating magnetic field, and of sections of defined length of a semi-hard or hard magnetic material, said sections being arranged with respect to the soft magnetic strip such that they suppress the characteristic signal of the soft magnetic strip when saturated,
**characterized in that** provision is made for a supply reel (5) from which a semi-hard or hard magnetic continuous strip (4) without overlayer is unwound,
that provision is made for a cutting station (6) dividing the semi-hard or hard magnetic continuous strip (4) into individual sections (3) of a predetermined length,
that provision is made for a conveyor belt (7) traveling at a speed exceeding the speed at which the semi-hard or hard magnetic continuous strip (4) is made available, so that the succeeding sections (3) of semi-hard or hard magnetic material are spaced from each other by the desired distance, and
that provision is made for a further supply reel (11) from which a soft magnetic continuous strip (15) is unwound to be joined to the semi-hard or hard magnetic sections (3), thereby forming a web material (13).

5. The device as claimed in claim 4,
**characterized in that** the conveyor belt (7) is of the type including a vacuum source (8) arranged such that the individual sections (3) of semi-hard or hard magnetic material are fixed on the conveyor belt at the desired relative distance.

6. The device as claimed in claim 4,
**characterized in that** the conveyor belt (7) is of the type including at least one magnet (8) arranged such that the individual sections (3) of semi-hard or hard magnetic material are fixed on the conveyor belt at the desired relative distance.

7. The device as claimed in claim 6,
**characterized in that** provision is made for a take-up reel (14) onto which the web material (13) is wound.

## Revendications

1. Procédé de fabrication d'éléments de sécurité désactivables destinés à la protection électronique des articles, constitués d'une matière magnétique souple en ruban d'une longueur donnée, qui soumise à l'action d'un champ électromagnétique déclenche l'émission d'un signal caractéristique, et de segments de matière magnétique rigide ou semi-rigide disposés sur le ruban de matière souple de manière à ce qu'à l'état de saturation ils aient le pouvoir de neutraliser le signal caractéristique, **caractérisé en ce qu'**il prévoit la mise en oeuvre d'une bande continue (4) de matière magnétique rigide ou semi-rigide sans couche de protection découpée en segments (3) d'une longueur donnée, lesquels sont ensuite transportés à l'aide d'un convoyeur à bande (7) fonctionnant à une vitesse supérieure à la vitesse d'alimentation de la bande continue (4), la vitesse relative étant calculée de manière à obtenir un espacement d'une longueur donnée entre deux segments successifs (3), ledit procédé prévoyant enfin la mise en oeuvre d'une bande de matière magnétique souple (15) et son application sur les segments (3) de matière magnétique rigide ou semi-rigide ainsi espacés.

2. Procédé selon la revendication 1 **caractérisé par** l'application d'une matière adhésive (16) sur les segments (3) de matière magnétique rigide ou semi-rigide espacés, la bande de matière magnétique souple (15) étant appliquée sur la face opposée desdits segments (3).

3. Procédé suivant l'une des revendications 1 ou 2, **caractérisé en ce que** la bande de matériau produite (13) est enroulée sur un rouleau récepteur.

4. Dispositif conçu en vue de la fabrication d'éléments de sécurité désactivables destinés à la protection électronique des articles constitués d'une matière magnétique souple en ruban d'une longueur donnée, qui soumise à l'action d'un champ électromagnétique déclenche l'émission d'un signal caractéristique, et de segments de matière magnétique rigide ou semi-rigide disposés sur le ruban de matière souple de manière à ce qu'à l'état de saturation ils aient le pouvoir de neutraliser le signal caractéristique, **caractérisé en ce qu'**il comprend un rouleau d'alimentation (5) à partir duquel la bande continue (4) de matière magnétique rigide ou semi-rigide sans couche de protection est dévidée, un poste de coupe (6) ayant pour fonction de découper la bande continue (4) de matière magnétique rigide ou semi-rigide en segments (3) d'une longueur donnée, un convoyeur à bande (7) fonctionnant à une vitesse supérieure à la vitesse d'alimentation de la bande continue (4) de manière à obtenir un espacement d'une longueur donnée entre deux segments successifs (3) de matière magnétique rigide ou semi-rigide, et un autre rouleau d'alimentation à partir duquel la bande continue de matière magnétique souple (15) est dévidée et appliquée sur les segments (3) de matière magnétique rigide ou semi-rigide pour constituer la bande de matériau résultante (13).

5. Dispositif selon la revendication 4, **caractérisé en ce qu'**il comporte un dispositif à vide (8), chargé de plaquer les segments de matière magnétique rigide ou semi-rigide (3) sur la bande de transport du convoyeur (7) en les espaçant de la longueur voulue.

6. Dispositif suivant la revendication 4, **caractérisé en ce qu'**il comporte un aimant (8) disposé de manière à plaquer les segments de matière magnétique rigide ou semi-rigide (3) sur la bande de transport du convoyeur (7) en les espaçant de la longueur voulue.

7. Dispositif selon la revendication 6, **caractérisé en ce qu'**il comporte un rouleau récepteur (14) sur lequel la bande de matériau résultante (13) vient s'enrouler.
